# EUROPÄISCHE PATENTSCHRIFT

(11) **EP 3 932 282 B1**
(45) Veröffentlichungstag und Bekanntmachung des Hinweises auf die Patenterteilung: **31.01.2024**
(21) Anmeldenummer: 21181161.7
(22) Anmeldetag: 23.06.2021
(51) Int. Cl.: A47L 15/42

(54) **SPÜLGERÄT MIT BILDERFASSUNGSEINRICHTUNG**
RINSING DEVICE WITH IMAGE DETECTION DEVICE
LAVE-VAISSELLE POURVU DE DISPOSITIF DE CAPTURE D'IMAGE

(30) Priorität: 01.07.2020 DE 102020117334
(43) Veröffentlichungstag der Anmeldung: 05.01.2022
(73) Patentinhaber: Miele & Cie. KG, 33332 Gütersloh (DE)
(72) Erfinder: Kara, Seyfettin, 32139 Spenge (DE); Riedenklau, Eckard, 33647 Bielefeld (DE)

(56) Entgegenhaltungen:
- EP-A1- 3 847 945
- DE-A1-102017 118 023
- US-B2- 10 425 567

## Beschreibung

Die Erfindung betrifft ein Spülgerät mit einer Bilderfassungseinrichtung

Ein Spülinnenraum eines Geschirrspülers ist mittels einer Kamera und der entsprechenden Bildauswertung überwachbar, um den Beladungsgrad, Beladungsarten, Anschmutzungsgrad und -arten, etc. zur Verbesserung der Spülperformance optisch zu überwachen und auszuwerten.

Die EP3 847 945 A1 (Stand der Technik nach Art. 54(3) EPÜ)
offenbart ein Spülgerät mit einer Bildüberwachungseinrichtung, welche einen Bildsensor mit einem ersten Sensorbereich und einem zweiten Sensorbereich aufweist, wobei mittels des ersten Sensorbereich ein Innenraumbereich des Spülgeräts und mittels des zweiten Sensorbereichs ein von der Spülraumtür beherbergtes Dosiergerät visuell erfassbar ist.

Die DE 10 2017 118 023 A1 offenbart ein Spülgerät mit einer ersten Kamera zur Erfassung von im Oberkorb angeordnetem Spülgut und mit einer zweiten Kamera zur Erfassung von im Unterkorb angeordnetem Spülgut.

Der Erfindung stellt sich die Aufgabe, ein verbessertes Spülgerät mit einer verbesserten Bilderfassungseinrichtung zu schaffen.

Erfindungsgemäß wird diese Aufgabe durch ein Spülgerät mit einer Bilderfassungseinrichtung mit den Merkmalen der Hauptansprüche gelöst. Vorteilhafte Ausgestaltungen und Weiterbildungen der Erfindung ergeben sich aus den nachfolgenden Unteransprüchen.

Die mit der Erfindung erreichbaren Vorteile bestehen neben einem vergrößerten Blickwinkel einer statischen Kamera in einer Einsparung von Kosten und Material, sowie einer erhöhten Stabilität sowohl der Bilderfassungseinrichtung als auch des Teilbereichs des Spülgeräts, in dem die Bilderfassungseinrichtung verbaut ist. Dabei kommt die Bilderfassungseinrichtung des hier vorgestellten Spülgeräts ohne zusätzlich bewegliche mechanische Elemente aus, ermöglicht aber trotzdem das Erfassen der Ansichten von Ober- und Unterkorb samt Spülgut. Somit ist es nicht erforderlich, dass die Kamera auf diverse Weisen mechanisch verfahrbar ist, um eine großflächige visuelle Abdeckung zu erreichen und einen eingeschränkten Blickwinkel der Kamera zu vergrößern. Dies reduziert die Kosten und die konstruktive Komplexität des Kamerasystems. Gleichzeitig ermöglicht die Nutzung von Spritzgusslinsen das Zusammenfassen einzelner Elemente der Optik, was eine weitere Kostenreduktion zur Folge hat.

Es wird ein Spülgerät mit einer Bilderfassungseinrichtung zum Erfassen eines Spülinnenraums gemäß Anspruch 1 vorgestellt.

Bei dem Spülgerät kann es sich beispielsweise um einen Geschirrspüler mit verschiedenen Beladungsträgern für Spülgut, zum Beispiel einem Oberkorb, einem Unterkorb und einer Besteckschublade, handeln. Um das in den Beladungsträgern angeordnete Spülgut, wie zum Beispiel Geschirr, Besteck oder Töpfe, sowie den Spülvorgang optisch zu überwachen, kann als Bestandteil der Bilderfassungseinrichtung beispielsweise eine Kamera in das Spülgerät eingebaut werden. Bei dem Bildsensor kann es sich um einen typischerweise in digitalen Kameras verwendeten Sensor mit einem Feld aus Pixeln zum Erfassen von Licht handeln. Dabei kann die Optikeinrichtung den von der Bilderfassungseinrichtung erfassten Bereich, der auch als Sichtfeld der Kamera bezeichnet werden kann, optisch in zwei Innenraumbereiche aufteilen, wobei der erste Innenraumbereich von dem ersten Sensorbereich des Bildsensors sensiert wird und der zweite Innenraumbereich von dem zweiten Sensorbereich. In einem folgenden Schritt ist die Bildverarbeitungseinrichtung dazu ausgebildet, entsprechende Bilder des Spülinnenraums bereitzustellen. Durch eine solche Bilderfassungseinrichtung kann vorteilhafterweise eine multi-perspektivische Optik einer statischen Kamera realisiert werden. Dadurch kann beispielsweise auf eine verfahrbare Kamera verzichtet werden, deren Mechanik unter Umständen starken mechanischen Belastungen unterliegen würde, zum Beispiel wenn die Tür von Nutzern des Gerätes unbeabsichtigt stark zugeschlagen wird. Um solchen physikalischen Belastungen standhalten zu können, müsste bei einer verfahrbaren Kamera ein nicht unerheblicher konstruktiver Aufwand betrieben werden, damit die Mechanik keinen Schaden nehmen würde. Ein solcher Aufwand ist bei der hier vorgestellten Bilderfassungseinrichtung vorteilhafterweise nicht nötig. Auch können zusätzliche Öffnungen in einem Türinnenblech der Tür des Spülgeräts weitgehend vermieden werden. Stattdessen können mit einer entsprechend gestalteten statischen Optik zwei oder mehr verschiedene Ansichten des Spülinnenraums eines Geschirrspülers mit dem Bildsensor gleichzeitig erfasst werden, sodass weder mehrere Kameras, noch zusätzliche mechanische Bauteile benötigt werden.

Gemäß einer Ausführungsform können der erste Sensorbereich und der zweite Sensorbereich direkt aneinander angrenzen. Beispielsweise kann eine Hälfte der Pixel des Bildsensors das einfallende erste Licht aus dem ersten Innenraumbereich des Spülinnenraums sensieren und ein entsprechendes erstes Sensorsignal bereitstellen, während die andere Hälfte der Pixel das einfallende zweite Licht sensieren und ein entsprechendes zweites Sensorsignal bereitstellen kann. Vorteilhafterweise können sowohl der erste Sensorbereich als auch der zweite Sensorbereich gemeinsam auf einem Bildsensor angeordnet sein, wodurch Material und Kosten eingespart werden können.

Gemäß einer weiteren Ausführungsform kann die Bilderfassungseinrichtung ein Gehäuse aufweisen, in dem der Bildsensor und die Optikeinrichtung starr befestigt angeordnet sein können. Beispielsweise kann ein solches Gehäuse ausgeformt sein, um den Bildsensor und die Optikeinrichtung vor Nässe und zusätzlich oder alternativ vor Erschütterungen zu schützen. Dabei können der Bildsensor und die Optikeinrichtung starr und unbeweglich in dem Gehäuse angeordnet sein, wodurch vorteilhafterweise die Verwendung einer kostengünstigen Kamera ermöglicht und der Arbeitsaufwand beim Einbau der Bilderfassungseinrichtung möglichst gering gehalten werden kann.

Zudem kann das Gehäuse starr an der Tür angeordnet sein. Beispielsweise kann das Gehäuse, und mit ihm der Bildsensor und die Optikeinrichtung, in der Tür zwischen einem Türaußenblech und einem Türinnenblech mit Blick auf ein hinteres Blech, beziehungsweise eine Rückwand, des Innenraumes verbaut sein. Das Türinnenblech kann dabei beispielsweise eine Öffnung aufweisen, die das Erfassen des Spülinnenraums durch die Bilderfassungseinrichtung ermöglicht. Durch die starre Fixierung des Gehäuses an der Tür kann vorteilhafterweise die Anzahl der erforderlichen Öffnungen minimiert werden, wodurch die Stabilität der gesamten Tür erhöht werden kann.

Gemäß der Erfindung umfasst das Spülgerät einen Oberkorb und einen Unterkorb, wobei in einem betriebsbereiten Zustand des Spülgeräts der Oberkorb im ersten Innenraumbereich und der Unterkorb im zweiten Innenraumbereich angeordnet ist. Beispielsweise kann das Blickfeld der Bilderfassungseinrichtung im betriebsbereiten Zustand des Spülgeräts horizontal in zwei Hälften geteilt werden. Die Hälften können optimalerweise den Oberkorb und den Unterkorb, und somit auch das jeweilige Spülgut, sowie einen mittleren Sprüharm abbilden. Vorteilhafterweise kann somit Spülgut, wie beispielsweise Geschirr, gleichmäßig im Spülgerät verteilt und dennoch sicher von der Bilderfassungseinrichtung erfasst werden.

Gemäß einer Ausführungsform kann die Optikeinrichtung ein erstes Spiegelelement zum Umlenken des ersten Lichts und ein zweites Spiegelelement zum Umlenken des zweiten Lichts umfassen. Beispielsweise können zwei Spiegel, die direkt im Erfassungsbereich, oder Blickfeld, der Bilderfassungseinrichtung verbaut sind, den Erfassungsbereich horizontal in zwei Hälften auf zwei weitere Spiegel aufteilen, die in einem etwas steileren Winkel angeordnet sein können. Dadurch können vorteilhafterweise sowohl der erste Innenraumbereich als auch der zweite Innenraumbereich vollständig erfasst werden.

Gemäß einer weiteren Ausführungsform kann die Optikeinrichtung mindestens ein Prisma zum Umlenken des ersten Lichts und des zweiten Lichts umfassen. Das Prisma kann zum Beispiel das Blickfeld der Kamera horizontal in zwei Hälften teilen, indem das aus dem Spülraum einfallende Licht entsprechend gelenkt wird. Die Hälften können optimal einen Oberkorb und einen Unterkorb und somit auch das jeweilige Spülgut, sowie den mittleren Sprüharm abbilden. Vorteilhafterweise kann durch die Verwendung eines Prismas die Anzahl der verwendeten Bauteile reduziert und somit Arbeitsaufwand eingespart werden.

Zudem kann die Bildverarbeitungseinrichtung ausgebildet sein, das erste Bild und das zweite Bild vor dem Bereitstellen zu drehen. Da, anders als bei Aufsätzen für 3D-Fotos bei Smartphones, die Motive, zum Beispiel Ober- und Unterkorb, übereinander liegen, kann der Bildsensor im Hochformat angeordnet sein, um eine möglichst gute Abdeckung beider übereinanderliegender Motive auf dem Sensor zu erzielen. So kann auf dem Sensor ein Abbild entstehen, das, bei zwei Motiven, mittig geteilt sein kann und auf der einen Seite das eine Motiv, auf der anderen das zweite Motiv zeigen kann. Beispielsweise kann das Kamerarohbild im Seitenformat 3:4, also einer Portraitausrichtung, in der oberen Hälfte ein Bild des Oberkorbes und in der unteren ein Bild des Unterkorbes zeigen. Aufgrund eines durch die Fischaugenoptik mit asphärischer Frontallinse verursachten nicht-parallelen Strahlengangs und der Reflektionen im Prisma oder an den Spiegeln, können die Teilbilder jeweils auf dem Kopf stehen. Zur weiteren Verarbeitung kann daher das Abbild mittig in seine zwei Ansichten aufgeteilt werden und diese können um 180° gedreht werden, um die Bilder korrekt auszurichten. Analog kann auch erst das Gesamtbild ausgerichtet und anschließend horizontal in seine zwei Ansichten zerteilt werden. Vorteilhafterweise kann so ein für einen Nutzer sichtbares Bild in seiner Ausrichtung der realen Ausrichtung des Spülgeräts entsprechen.

Das Spülgerät kann eine Auswerteeinrichtung zum Auswerten des von der Bildverarbeitungseinrichtung bereitgestellten ersten Bilds und zweiten Bilds aufweisen Dabei kann die Auswerteeinrichtung dazu eingerichtet sein, die Bilder hinsichtlich einem oder mehrerer Merkmale auszuwerten, beispielsweise den Beladungsgrad der jeweiligen Beladungsträger, die Art der Beladung auf den jeweiligen Beladungsträgern, die Anschmutzungsmenge oder Anschmutzungsart des Spülgutes auf den jeweiligen Beladungsträgern. Die Auswertung kann dabei insbesondere für einzelne Beladungsträger, etwa Oberkorb und Unterkorb separat durchführbar sein. Die Steuereinrichtung des Spülgerätes kann dazu eingerichtet sein, abhängig von den Ergebnissen der Auswerteinrichtung, ein Spülprogramm auszuwählen und/oder während des Ablaufs des Spülprogramms zu verändern bzw. anzupassen.

Außerdem kann das Spülgerät eine Anzeigeeinrichtung zum Anzeigen des von der Bildverarbeitungseinrichtung bereitgestellten ersten Bilds und zweiten Bilds aufweisen. Bei der Anzeigeeinheit kann es sich zum Beispiel um ein Display handeln, das an einer Außenfläche des Spülgeräts angeordnet sein kann und auf dem die von der Bilderfassungseinrichtung erfassten Bilder des Spülinnenraums abgebildet werden können. Das hat den Vorteil, dass ein Nutzer jederzeit Einblick in den Vorgang innerhalb des Spülgeräts bekommen kann und somit beispielsweise den Beladungsgrad, Beladungsarten und zusätzlich oder alternativ Anschmutzungsgrad und -arten überwachen kann.

Gemäß einer weiteren Ausführungsform kann die Bilderfassungseinrichtung eine Sendeeinrichtung zum Senden des ersten Bilds und des zweiten Bilds an ein mobiles Gerät aufweisen. Die Sendeeinrichtung kann beispielsweise mittels einer Drahtlosverbindung die von der Bilderfassungseinrichtung erfassten Bilder an ein mobiles Gerät, wie zum Beispiel ein Smartphone oder ein Tablet senden. Somit kann ein Nutzer vorteilhafterweise den Spülvorgang und damit zusammenhängende Informationen jederzeit und von jedem Ort einsehen und überwachen.

Auch wenn der beschriebene Ansatz anhand eines Haushaltgeräts beschrieben wird, kann die hier beschriebe Vorrichtung entsprechend im Zusammenhang mit einem gewerblichen oder professionellen Gerät eingesetzt werden.

Ein Ausführungsbeispiel der Erfindung ist in den Zeichnungen rein schematisch dargestellt und wird nachfolgend näher beschrieben. Es zeigt
- Figur 1: eine schematische Darstellung eines Ausführungsbeispiels einer Bilderfassungseinrichtung mit einer verspiegelten Optikeinrichtung;
- Figur 2: eine schematische Darstellung eines Ausführungsbeispiels eines Spülgeräts mit einer Bilderfassungseinrichtung mit einer verspiegelten Optikeinrichtung;
- Figur 3: eine schematische Darstellung eines Ausführungsbeispiels einer Bilderfassungseinrichtung mit einem Prisma;
- Figur 4: eine schematische Darstellung eines Ausführungsbeispiels eines Kamerarohbilds;
- Figur 5: eine schematische Darstellung eines ersten Bilds des ersten Innenraumbereichs; und
- Figur 6: eine schematische Darstellung eines zweiten Bilds des zweiten Innenraumbereichs.

In der nachfolgenden Beschreibung günstiger Ausführungsbeispiele des vorliegenden Ansatzes werden für die in den verschiedenen Figuren dargestellten und ähnlich wirkenden Elemente gleiche oder ähnliche Bezugszeichen verwendet, wobei auf eine wiederholte Beschreibung dieser Elemente verzichtet wird.

Figur 1 zeigt eine schematische Darstellung eines Abschnitts eines Spülgeräts mit einem Ausführungsbeispiel einer Bilderfassungseinrichtung 100 mit einer verspiegelten Optikeinrichtung 105. In diesem Ausführungsbeispiel ist die Bilderfassungseinrichtung 100 von einem Gehäuse 107 teilweise umschlossen, wobei die Bilderfassungseinrichtung 100 starr und unbeweglich in dem Gehäuse 107 und das Gehäuse 107 starr in einer Tür 110 eines Spülgeräts angeordnet ist. Durch diese Anordnung wird eine negative Auswirkung von Öffnen oder Zuschlagen der Tür 110 von einem Nutzer auf die Mechanik der Bilderfassungseinrichtung 100 auf ein Minimum reduziert. Dabei ist die Bilderfassungseinrichtung 100 lediglich beispielhaft zwischen einem Türaußenblech 112 und einem Türinnenblech 114 angeordnet, so dass die Bilderfassungseinrichtung 100 den Spülinnenraum 115 des Spülgerät erfasst. Dazu ist in diesem Ausführungsbeispiel ein Teil des Türinnenblechs 114 als durchlässige Scheibe ausgeformt, durch die Licht aus dem Spülinnenraum 115 auf die Bilderfassungseinrichtung 100 fallen kann.

Der Spülinnenraum 115 des Spülgeräts weist einen ersten Innenraumbereich 117 und einen zweiten Innenraumbereich 120 auf, wobei der erste Innenraumbereich 117 und der zweite Innenraumbereich 120 voneinander beabstandet sind. Die Optikeinrichtung 105 ist ausgebildet, um aus dem ersten Innenraumbereich 117 stammendes erstes Licht 119 und aus dem zweiten Innenraumbereich 120 stammendes zweites Licht 122 zu erfassen.

Das erste Licht 119 fällt in diesem Ausführungsbeispiel auf ein erstes Spiegelelement 125 der Optikeinrichtung 105 und wird von dem ersten Spiegelelement 125 auf ein optionales weiteres erstes Spiegelelement 127 umgelenkt. Dabei sind das erste Spiegelelement 125 und das weitere erste Spiegelelement 127 so angeordnet, dass das erste Licht 119 in Richtung eines Bildsensors 130 geleitet wird und hier auf einen ersten Sensorbereich 132 trifft. Entsprechend dieses Vorgangs wird in diesem Ausführungsbeispiel das zweite Licht 122 auf einen zweiten Sensorbereich 134 des Bildsensors 130 geleitet, indem das zweite Licht 122 von einem zweiten Spiegelelement 135 und einem weiteren zweiten Spiegelelement 137 umgelenkt wird.

Gemäß einem Ausführungsbeispiel grenzen der erste Sensorbereich 132 und der zweite Sensorbereich 134 direkt aneinander. Beispielsweise ist eine Zeile des Bildsensors 130 dem ersten Sensorbereich 132 zugeordnet und eine direkt danebenliegende Zeile de Bildsensors 130 dem zweiten Sensorbereich 134 zugeordnet. Die Zuordnung der Pixel des Bildsensors 130 zu dem ersten Sensorbereich 132 und dem zweiten Sensorbereich 134 ist gemäß einem Ausführungsbeispiel abhängig von der Optikeinrichtung 105 und vorbekannt.

Der Bildsensor 130 ist ausgebildet, um entsprechend des einfallenden ersten Lichts 119 auf den ersten Sensorbereich 122 erste Sensorsignale 140 und entsprechend des einfallenden zweiten Lichts 122 auf den zweiten Sensorbereich 134 zweite Sensorsignale 142 für eine Bildverarbeitungseinrichtung 145 bereitzustellen. Die Bildverarbeitungseinrichtung 145 ist ausgebildet, um unter Verwendung der ersten Sensorsignale 140 ein entsprechendes Bild bereitzustellen, das den ersten Innenraumbereich abbildet und unter Verwendung der zweiten Sensorsignale 142 ein entsprechendes Bild bereitzustellen, das den zweiten Innenraumbereich 120 abbildet.

Figur 2 zeigt eine schematische Darstellung eines Ausführungsbeispiels eines Spülgeräts 200 mit einer Bilderfassungseinrichtung 100 mit einer verspiegelten Optikeinrichtung 105. Dabei kann es sich um die in Figur 1 beschriebene Bilderfassungseinrichtung und die beschriebene Optikeinrichtung handeln.

Auch in diesem Ausführungsbeispiel ist die Erfassungseinrichtung 100 in einer Tür 110 angeordnet, wobei die Tür 110 einen Spülinnenraum 115 des Spülgeräts 200 verschließt. Lediglich beispielhaft sind im ersten Innenraumbereich 117 des Spülinnenraums 115 ein Oberkorb 205 und ein Sprüharm 210 angeordnet. Zudem ist in diesem Ausführungsbeispiel im zweiten Innenraumbereich 120 ein Unterkorb 215 angeordnet. Lediglich beispielhaft ist sowohl im Oberkorb 205 als auch im Unterkorb 215 Spülgut 220 angeordnet, bei dem es sich beispielsweise um Tassen und Teller handeln kann. Die Bilderfassungseinrichtung 100 ist dazu ausgebildet den ersten Innenraumbereich 117 sowie den zweiten Innenraumbereich 120 zu erfassen und entsprechende Bildinformationen für eine Anzeigeeinrichtung 225 des Spülgeräts 200 bereitzustellen. In diesem Ausführungsbeispiel ist die Anzeigeeinrichtung 225 als Display in der Tür 110 des Spülgeräts 200 ausgeformt. Alternativ oder zusätzlich kann auch eine extern zu dem Spülgerät 200 angeordnete Anzeigeeinrichtung verwendet werden.

Anders als bei den Kameraaufsätzen, bei denen ein Foto vom selben Motiv aus leicht versetzter Perspektive aufgenommen wird, wird hierbei ein Foto von zwei unterschiedlichen Motiven, beispielsweise vom Oberkorb 205 im ersten Innenraumbereich 117 und dem Unterkorb 215 im zweiten Innenraumbereich 120, gleichzeitig erzeugt. Dabei ist die Bilderfassungseinrichtung 100, die auch als Kamera samt Optik bezeichnet werden kann, in der Tür 110 zwischen dem Türaußenblech 112 und dem Türinnenblech 114 mit Blick auf eine Rückwand 230, die auch als hinteres Blech bezeichnet werden kann, des Spülinnenraumes 115 verbaut. In diesem Ausführungsbeispiel teilen zwei Spiegel oder Spiegelelemente 127, 137, die direkt im Blickfeld der Kamera verbaut sind, das Sichtfeld der Kamera horizontal in zwei Hälften auf zwei weitere Spiegelelemente 125, 135 auf. Diese sind lediglich beispielhaft in einem etwas steileren Winkel angeordnet und erfassen die Strahlengänge des ersten Lichts 119 und des zweiten Lichts 122, die von dem ersten Innenraumbereich 117 und dem zweiten Innenraumbereich 120 ausgehen. So ergibt sich für beide Bildhälften ein optimaler Blick auf die lediglich beispielhaft im ersten Innenraumbereich 117 und dem zweiten Innenraumbereich 120 angeordneten Körbe und das jeweilige Spülgut 220, sowie den mittleren Sprüharm 210 unterhalb des Oberkorbes 205.

Figur 3 zeigt eine schematische Darstellung eines Ausführungsbeispiels einer Bilderfassungseinrichtung 100 mit einem Prisma 300. Dabei kann es sich um die in den vorangegangenen Figuren beschriebene Bilderfassungseinrichtung handeln, wobei anstelle oder als Ergänzung zu den genannten Spiegeln das Prisma 300 verwendet wird.

Auch in diesem Ausführungsbeispiel ist die Bilderfassungseinrichtung 100 in der Tür 110 zwischen Türaußenblech 112 und Türinnenblech 114 mit Blickrichtung auf die Rückwand 230 des Spülinnenraumes 115verbaut. Doch in diesem Ausführungsbeispiel umfasst die Optikeinrichtung 105 statt der in den vorangegangenen Figuren beschriebenen Spiegelelemente das Prisma 300 zum Teilen des Strahlengangs zum Bildsensor 130. Lediglich beispielhaft teilt das Prisma 300 das Blickfeld der Bilderfassungseinrichtung 100 horizontal in zwei Hälften. Somit wird analog zu den in den vorangegangenen Figuren beschriebenen Vorgängen der erste Innenraumbereich 117 sowie der zweite Innenraumbereich 120 von der Bilderfassungseinrichtung 100 erfasst. Dabei werden auch der lediglich beispielhaft im ersten Innenraumbereich 117 angeordnete Oberkorb 205 und der lediglich beispielhaft im zweiten Innenraumbereich 120 angeordnete Unterkorb 215 sowie das in den Körben befindliche Spülgut 220 und der Sprüharm 210 erfasst und optional als Bilder auf der Anzeigeeinrichtung 225 abgebildet. Zusätzlich umfasst die Bilderfassungseinrichtung 100 in diesem Ausführungsbeispiel eine Sendeeinrichtung 305 zum Senden von Bildern des Spülinnenraums 115 an ein mobiles Gerät 310, bei dem es sich lediglich beispielhaft um ein Smartphone handelt.

Grundsätzlich sind bei allen optischen Systemen durch Lichtbrechung verursachte Fehler zu berücksichtigen und möglichst zu korrigieren. Gerade bei Prismen kann es zum Beispiel zu chromatischen Aberrationen, also Farbfehlern, kommen, die, sollten sie sich störend auswirken, mit geeigneten Maßnahmen eliminiert werden können.

Figur 4 zeigt eine schematische Darstellung eines Ausführungsbeispiels eines Kamerarohbilds 400. In dieser Figur ist der grundsätzliche Aufbau des entstehenden Bildes auf dem zuvor beschriebenen Bildsensor, der auch als Kamerasensor bezeichnet werden kann, in Portraitausrichtung dargestellt. Erst in folgenden Schritten, die nachfolgend in den folgenden Figuren 5 und 6 beschriebenen werden, wird das hier abgebildete Kamerarohbild 400 weiter verarbeitet.

Das in dieser Figur gezeigte Kamerarohbild 400 besteht aus einem oberen Teilbild 405 und einem unteren Teilbild 410, die beide direkt aneinandergrenzen. Anders als bei Aufsätzen für 3D-Fotos, wie sie beispielsweise für Smartphones Verwendung finden, liegen die im oberen Teilbild 405 und im unteren Teilbild 410 dargestellten Motive, die lediglich beispielhaft als Oberkorb 205 und Unterkorb 215 ausgeführt sind, übereinander. Deshalb ist der in den vorangegangenen Figuren beschriebene Bildsensor im Hochformat angeordnet, um eine möglichst gute Abdeckung beider übereinanderliegender Motive auf dem Sensor zu erzielen. Es entsteht so ein Kamerarohbild 400, das auch als Abbild bezeichnet werden kann, das bei zwei Motiven mittig geteilt ist und auf der einen Seite das eine Motiv, auf der anderen das zweite Motiv zeigt. Lediglich beispielhaft zeigt das Kamerarohbild 400 im Seitenformat 3:4, das einer Portraitausrichtung entspricht, im oberen Teilbild 405 den Oberkorb 205 und im unteren Teilbild 410 den Unterkorb 215. Aufgrund des durch die Fischaugenoptik mit asphärischer Frontallinse verursachten nicht-parallelen Strahlengangs und den Reflektionen im Prisma, wie es in Figur 3 beschrieben wurde, oder an Spiegelelementen, wie in den Figuren 1 und 2 beschrieben, stehen die Teilbilder 405, 410 des Kamerarohbilds 400 in diesem Ausführungsbeispiel auf dem Kopf.

Figur 5 zeigt eine schematische Darstellung eines ersten Bilds 500 des ersten Innenraumbereichs 117. Durch die in Figur 1 beschriebene Bildverarbeitungseinrichtung 145 wird das in Figur 4 beschriebene Kamerarohbild zur weiteren Verarbeitung mittig in seine zwei Teilbilder aufgeteilt und diese um 180° gedreht, um die Bilder korrekt auszurichten. Alternativ kann in einem anderen Ausführungsbeispiel auch erst das Gesamtbild ausgerichtet und anschließend horizontal in seine zwei Ansichten zerteilt werden.

Das in dieser Figur dargestellte erste Bild 500 zeigt den ersten Innenraumbereich 117 des in den Figuren 1 bis 3 beschriebenen Spülinnenraumes, der in diesem Ausführungsbeispiel einen Oberkorb 205 mit darin angeordnetem Spülgut 220 und einen Sprüharm 210 aufweist. Das hier dargestellte erste Bild 500 kann in einer Anzeigeeinrichtung, wie in den Figuren 2 und 3 beschrieben, für einen Nutzer angezeigt werden und/oder durch Bildverarbeitungsalgorithmen auf bestimmte Merkmale hin (Beladungsgrad, Anschmutzung, Beladungsarten, etc.) ausgewertet werden. Abhängig von der Auswertung dieser Merkmale kann der Verlauf des Reinigungsprozesses verändert oder angepasst werden.

Figur 6 zeigt eine schematische Darstellung eines zweiten Bilds 600 des zweiten Innenraumbereichs 120. Analog zu dem in Figur 5 beschriebenen ersten Bild ist auch das zweite Bild 600 im Vergleich zu dem in Figur 4 beschriebenen Kamerarohbild um 180° gedreht dargestellt. Das zweite Bild 600 zeigt lediglich beispielhaft einen im zweiten Innenraumbereich 120 angeordneten Unterkorb 215 mit darin angeordnetem Spülgut 220. Das hier dargestellte zweite Bild 600 kann zusammen mit dem in Figur 5 beschriebenen ersten Bild in einer Anzeigeeinrichtung, wie in den Figuren 2 und 3 beschrieben, für einen Nutzer angezeigt werden und/oder durch Bildverarbeitungsalgorithmen auf bestimmte Merkmale hin (Beladungsgrad, Anschmutzung, Beladungsarten, etc.) ausgewertet werden. Abhängig von der Auswertung dieser Merkmale kann der Verlauf des Reinigungsprozesses verändert oder angepasst werden.

Optional können an dieser Stelle unterschiedliche Filter auf die Einzelansichten angewendet werden, um die individuelle Darstellung der Abbilder für die Weiterverarbeitung durch Bilderkennungsalgorithmen zu optimieren.

## Patentansprüche

1. Spülgerät (200) mit einem Spülinnenraum (115), in dem ein Oberkorb (205) und ein Unterkorb (215) angeordnet ist, und mit einer Bilderfassungseinrichtung (100) zum Erfassen des Spülinnenraums (115), wobei der Spülinnenraum (115) einen ersten Innenraumbereich (117) und einen zweiten Innenraumbereich (120) aufweist, wobei der erste Innenraumbereich (117) und der zweite Innenraumbereich (120) voneinander beabstandet sind, wobei der Spülinnenraum (115) mit einer Tür (110) verschließbar ist und wobei die Bilderfassungseinrichtung (100) folgende Merkmale aufweist:
einen Bildsensor (130) mit einem ersten Sensorbereich (132) zum Bereitstellen erster Sensorsignale (140) und einem zweiten Sensorbereich (134) zum Bereitstellen zweiter Sensorsignale (142);
eine Optikeinrichtung (105) zum Leiten von aus dem ersten Innenraumbereich (117) einfallenden ersten Lichts (119) auf den ersten Sensorbereich (132) und von aus dem zweiten Innenraumbereich (120) einfallenden zweiten Lichts (122) auf den zweiten Sensorbereich (134); und
eine Bildverarbeitungseinrichtung (145), die ausgebildet ist, um unter Verwendung der ersten Sensorsignale (140) ein erstes Bild (500), das den ersten Innenraumbereich (117) abbildet, und unter Verwendung der zweiten Sensorsignale (142) ein zweites Bild (600), das den zweiten Innenraumbereich (120) abbildet, bereitzustellen,
**dadurch gekennzeichnet,**
**dass** die Optikeinrichtung (105) ein erstes Spiegelelement (125) zum Umlenken des ersten Lichts (119) und ein zweites Spiegelelement (135) zum Umlenken des zweiten Lichts (122) umfasst,
oder
die Optikeinrichtung (105) mindestens ein Prisma (300) zum Umlenken des ersten Lichts (119) und des zweiten Lichts (122) umfasst,
und **dass** in einem betriebsbereiten Zustand des Spülgeräts (200) der Oberkorb (205) im ersten Innenraumbereich (117) und der Unterkorb (215) im zweiten Innenraumbereich (120) angeordnet ist.

2. Spülgerät (200) gemäß Anspruch 1, wobei der erste Sensorbereich (132) und der zweite Sensorbereich (134) direkt aneinander angrenzen.

3. Spülgerät (200) gemäß einem der vorangegangenen Ansprüche, wobei die Bilderfassungseinrichtung (100) ein Gehäuse (107) aufweist, in dem der Bildsensor (130) und die Optikeinrichtung (105) starr befestigt angeordnet sind.

4. Spülgerät (200) gemäß Anspruch 3, wobei das Gehäuse (107) starr an der Tür (110) angeordnet ist.

5. Spülgerät (200) gemäß einem der vorangegangenen Ansprüche, wobei die Bildverarbeitungseinrichtung (145) ausgebildet ist, das erste Bild (500) und das zweite Bild (600) vor dem Bereitstellen zu drehen.

6. Spülgerät (200) gemäß einem der vorangegangenen Ansprüche, mit einer Anzeigeeinrichtung (225) zum Anzeigen des von der Bildverarbeitungseinrichtung (145) bereitgestellten ersten Bilds (500) und zweiten Bilds (600).

7. Spülgerät (200) gemäß einem der vorangegangenen Ansprüche, wobei die Bilderfassungseinrichtung (100) eine Sendeeinrichtung (305) zum Senden des ersten Bilds (500) und des zweiten Bilds (600) an ein mobiles Gerät (310) aufweist.

## Claims

1. Rinsing device (200) having a interior washing compartment (115) in which an upper rack (205) and a lower rack (215) are arranged, and having an image recording device (100) for recording the interior washing compartment (115), wherein the interior washing compartment (115) has a first interior region (117) and a second interior region (120), wherein the first interior region (117) and the second interior region (120) are spaced apart from one another, wherein the interior washing compartment (115) can be closed with a door (110), and wherein the image recording device (100) has the following features:
an image sensor (130) having a first sensor region (132) for providing first sensor signals (140) and a second sensor region (134) for providing second sensor signals (142);
an optical device (105) for guiding the first light (119) incident from the first interior region (117) to the first sensor region (132) and from the second light (122) incident from the second interior region (120) to the second sensor region (134); and
an image processing device (145), which is designed to provide, using the first sensor signals (140), a first image (500) that depicts the first interior region (117) and to provide, using the second sensor signals (142), a second image (600) that depicts the second interior region (120),
**characterised in that**
the optical device (105) comprises a first mirror element (125) for deflecting the first light (119) and a second mirror element (135) for deflecting the second light (122),
or
the optical device (105) comprises at least one prism (300) for deflecting the first light (119) and the second light (122),
and **in that** the upper rack (205) is arranged in the first interior region (117) and the lower rack (215) is arranged in the second interior region (120) when the rinsing device (200) is ready for operation.

2. Rinsing device (200) according to claim 1, wherein the first sensor region (132) and the second sensor region (134) are directly adjacent to one another.

3. Rinsing device (200) according to one of the preceding claims, wherein the image recording device (100) has a housing (107) in which the image sensor (130) and the optical device (105) are arranged in a rigidly fastened manner.

4. Rinsing device (200) according to claim 3, wherein the housing (107) is rigidly arranged on the door (110).

5. Rinsing device (200) according to one of the preceding claims, wherein the image processing device (145) is designed to rotate the first image (500) and the second image (600) before providing them.

6. Rinsing device (200) according to one of the preceding claims, having a display device (225) for displaying the first image (500) and the second image (600) provided by the image processing device (145).

7. Rinsing device (200) according to one of the preceding claims, wherein the image recording device (100) has a transmitting device (305) for transmitting the first image (500) and the second image (600) to a mobile device (310).

## Revendications

1. Appareil de rinçage (200) comportant un espace intérieur de rinçage (115) dans lequel sont disposés un panier supérieur (205) et un panier inférieur (215), et comportant un dispositif de détection d'image (100) permettant la détection de l'espace intérieur de rinçage (115), dans lequel l'espace intérieur de rinçage (115) présente une première zone d'espace intérieur (117) et une seconde zone d'espace intérieur (120), dans lequel la première zone d'espace intérieur (117) et la seconde zone d'espace intérieur (120) sont espacées l'une de l'autre, dans lequel l'espace intérieur de rinçage (115) peut être fermé avec une porte (110) et dans lequel le dispositif de détection d'image (100) présente les caractéristiques suivantes :
un capteur d'image (130) comportant une première zone de capteur (132) permettant de fournir des premiers signaux de capteur (140) et une seconde zone de capteur (134) permettant de fournir des seconds signaux de capteur (142) ;
un dispositif optique (105) permettant de guider une première lumière (119) incidente provenant de la première zone d'espace intérieur (117) vers la première zone de capteur (132) et une seconde lumière (122) incidente provenant de la seconde zone d'espace intérieur (120) vers la seconde zone de capteur (134) ; et
un dispositif de traitement d'image (145) qui est configuré pour fournir, à l'aide des premiers signaux de capteur (140), une première image (500) qui représente la première zone d'espace intérieur (117) et, à l'aide des seconds signaux de capteur (142), une seconde image (600) qui représente la seconde zone d'espace intérieur (120),
**caractérisé en ce**
**que** le dispositif optique (105) comprend un premier élément formant miroir (125) permettant de dévier la première lumière (119) et un second élément formant miroir (135) permettant de dévier la seconde lumière (122),
ou
le dispositif optique (105) comprend au moins un prisme (300) permettant de dévier la première lumière (119) et la seconde lumière (122),
**et que,** dans un état prêt à fonctionner de l'appareil de rinçage (200), le panier supérieur (205) est disposé dans la première zone d'espace intérieur (117) et le panier inférieur (215) est disposé dans la seconde zone d'espace intérieur (120).

2. Appareil de rinçage (200) selon la revendication 1, dans lequel la première zone de capteur (132) et la seconde zone de capteur (134) sont directement contiguës.

3. Appareil de rinçage (200) selon l'une des revendications précédentes, dans lequel le dispositif de détection d'image (100) présente un boîtier (107) dans lequel le capteur d'image (130) et le dispositif optique (105) sont disposés de manière à être fixés de manière rigide.

4. Appareil de rinçage (200) selon la revendication 3, dans lequel le boîtier (107) est disposé de manière rigide sur la porte (110).

5. Appareil de rinçage (200) selon l'une des revendications précédentes, dans lequel le dispositif de traitement d'image (145) est configuré pour faire pivoter la première image (500) et la seconde image (600) avant leur fourniture.

6. Appareil de rinçage (200) selon l'une des revendications précédentes, comportant un dispositif d'affichage (225) permettant d'afficher la première image (500) et la seconde image (600) fournies par le dispositif de traitement d'image (145).

7. Appareil de rinçage (200) selon l'une des revendications précédentes, dans lequel le dispositif de détection d'image (100) présente un dispositif de transmission (305) permettant de transmettre la première image (500) et la seconde image (600) à un appareil mobile (310).
